# FASCICULE DE BREVET EUROPEEN

(11) **EP 1 327 850 B1**
(45) Date de publication et mention de la délivrance du brevet: **17.05.2006**
(21) Numéro de dépôt: 02290061.7
(22) Date de dépôt: 10.01.2002
(51) Int. Cl.: F42B 3/195

(54) **Initiateur électropyrotechnique et procédé d'assemblage**
Pyrotechnischer elektrischer Anzünder und Montageverfahren
Electro-explosive initiator and method of manufacture

(43) Date de publication de la demande: 16.07.2003
(73) Titulaire: Davey Bickford, F-76000 Rouen (FR)
(72) Inventeur: Phelep, Stéphane, 89800 Maligny (FR); Pinet, Philippe, 89210 Venizy (FR)
(74) Mandataire: Michelet, Alain

(56) Documents cités:
- US-A- 5 423 261
- US-A- 5 648 634

## Description

La présente invention concerne un initiateur électropyrotechnique et un procédé d'assemblage d'un initiateur électropyrotechnique.

Il existe deux grandes catégories d'initiateur. La première fait appel à des embases de type "traversée verre-métal" et la seconde à des initiateurs à embase ou traversée de type "plastique". Les initiateurs appartenant à la première catégorie sont souvent regardés comme étant synonymes d'assurance d'herméticité et de protection infaillible des compositions pyrotechniques et/ou des explosifs contre les effets des environnements extrêmes (humidité entre autres). Or il est connu que les traversées de type verre-métal sont sensibles aux contraintes mécaniques et thermiques qui peuvent leur être appliquées au cours des différentes étapes de leur processus d'assemblage ou encore lors des étapes de montage (sertissage, soudage,...) desdits initiateurs à un dispositif d'applications pyrotechniques civiles (par exemple, prétensionneurs, coussins gonflables pour la sécurité automobile), militaires ou spatiales.

Par ailleurs si le recours à une embase de "traversée verre-métal" garantit a priori l'assurance d'une barrière hermétique de l'embase le long des broches d'amenée de courant, cela n'est pas forcément vrai pour la liaison entre l'embase et le contenant pyrotechnique.

Les initiateurs sur traversée plastique souffrent pour leur part d'un problème d'herméticité lié au matériau plastique (par exemple, polyamide sensible à l'humidité) retenu pour leur réalisation ou à leurs jointures internes (par clipsage, collage..) non étanches.

Enfin, les initiateurs actuels qu'ils appartiennent à l'une quelconque des catégories susmentionnées comprennent généralement plusieurs sous-ensembles à assembler rendant le coût total d'un tel dispositif onéreux. Les initiateurs de la première catégorie sont significativement les plus chers du fait de la préparation nécessaire (surfaçage,...) desdites traversées "verre-métal".

On connaît par ailleurs le brevet US-5,423,261 (Bernardy Jean-Claude et al.) du 13 Juin 1995 ainsi que le brevet US-5,648,634 (Avery Marks Lucas et al.) du 15 Juillet 1997 qui concernent un initiateur électropyrotechnique formé de deux sous-ensembles en matière plastique et soudés par ultrasons pour former un assemblage hermétique.

L'objectif de la présente invention est de proposer un initiateur électropyrotechnique de type plastique, simple dans sa conception et dans son mode opératoire, compact et économique présentant d'excellentes qualités d'herméticité.

A cet effet, l'invention concerne un initiateur électropyrotechnique comportant un boîtier en matière plastique et une charge pyrotechnique, ladite charge comprenant au moins une composition.
Selon l'invention, le boîtier comporte deux sous-ensembles :
- un premier sous-ensemble , fait d'une seule pièce, comprenant une paroi en plastique solidaire d'un fond également en plastique, ayant une face, et formant un contenant,
- un deuxième sous-ensemble en plastique ayant un axe principal, traversé par au moins deux broches selon la direction dudit axe, lesdites broches étant reliées entre elles par un pont électrique sur une face dudit sous-ensemble, ladite face étant évidée symétriquement sur une hauteur H et une largeur L, ledit sous-ensemble formant une embase,
- l'assemblage hermétique des premier et deuxième sous-ensembles est réalisé par soudage ultrasons, et le diamètre intérieur du premier sous-ensemble est inférieur au diamètre externe de la partie évidée du deuxième sous-ensemble.

La présente invention concerne également les caractéristiques qui ressortiront au cours de la description qui va suivre et qui devront être considérées isolément ou selon toutes leurs combinaisons techniquement possibles :
- le joint de soudure ultrason est un joint en cisaillement,
- le joint de soudure ultrason est un joint en semi-cisaillement,
- la face évidée du deuxième sous-ensemble présente un évidement symétrique de hauteur h et de largeur 1 pour former un îlot de surélévation du pont électrique.
- le plastique utilisé pour réaliser le premier et deuxième sous-ensembles est un matériau à faible reprise d'humidité,
- le plastique est un polycétone,
- le plastique est un polybutylène teraphtalate (PBT),
- le plastique est un polyamide,
- le plastique est le polyamide PA 6.12,
- la hauteur de vide h' est inférieure à la hauteur h+H, H étant la hauteur du talon de soudure h la hauteur de l'îlot , et h' la différence de hauteur entre la couche la plus externe de la charge pyrotechnique après précompressage des compositions et la face du contenant,
- le deuxième sous-ensemble est surmoulé sur les broches,
- les broches sont des électrodes,
- les électrodes sont striées.

L'invention sera décrite plus en détail en référence aux dessins annexés dans lesquels:
- la figure 1 est une représentation schématique d'un initiateur de type plastique, selon l'invention;
- la figure 2 représente un contenant, premier sous-ensemble de l'initiateur électropyrotechnique, selon l'invention;
- la figure 3 représente une embase, deuxième sous-ensemble de l'initiateur électropyrotechnique, selon l'invention;
- la figure 4 est une représentation schématique d'un autre mode de réalisation du joint de soudure ultrason, selon l'invention;

L'initiateur électropyrotechnique, selon l'invention, comporte un boîtier. Ce boîtier comporte un premier 2 et deuxième 3 sous-ensembles. Le premier sous-ensemble 2 comprend une paroi 4 en plastique solidaire d'un fond 5 également en plastique, le premier sous-ensemble 2 étant fait d'une seule pièce. Ce premier sous ensemble 2 est appelé un contenant. Ledit contenant 2 reçoit une charge pyrotechnique 6 par un procédé de chargement à sec. La charge 6 comprend au moins une composition. Dans un mode de réalisation, le contenant 2 reçoit une première composition 7 appelée composition secondaire et une seconde composition 8 appelée composition primaire. Chacune des compositions de la charge pyrotechnique 6 est chargée en masse puis est précompressée. Avantageusement, la précompression est réalisée avec une pression inférieure à 120 bars pour la composition primaire 8 et avec une pression supérieure à 150 bars pour la composition secondaire 7. L'effort de compression finale est assuré lors de l'assemblage hermétique du premier sous-ensemble 2 avec un deuxième sous-ensemble 3 comportant la partie électrique de l'initiateur, ledit sous-ensemble 3 étant aussi appelée embase. L'assemblage est réalisé par soudage ultrasons assurant une extrême herméticité. On appelle ici - hauteur de vide - h' la différence de hauteur entre la couche 9 la plus externe de la charge pyrotechnique 6 après précompressage des compositions et la face 15 du contenant 2. Avantageusement, les première 7 et deuxième 8 compositions sont exemptes de métaux lourds dans un souci de respect de l'environnement. Lesdites compositions sont également résistantes à l'échauffement provoqué par la soudure ultrason qui est de l'ordre de 260°C.

Dans un mode de réalisation préféré, le diamètre intérieur D₁ du premier sous-ensemble 2 est inférieur à 5,6 mm. L'adaptation du volume intérieur du contenant 2 afin de permettre le chargement de compositions pyrotechniques de différentes natures et granulométrie est donc assurée par la variation de la hauteur dudit contenant 2. Le faible diamètre intérieur du premier sous-ensemble 2 permet avantageusement de ne pas avoir à recourir à un contenant pyrotechnique intermédiaire tel que, par exemple, une bague rapportée sur l'embase 3 pour limiter la charge pyrotechnique 6. Cette limitation de la charge pyrotechnique 6 offre de plus une sécurité accrue sans risque pour la fiabilité de fonctionnement pyrotechnique dans la mesure où l'épaisseur de la composition chargée est suffisante.

Le deuxième sous-ensemble 3, l'embase, en plastique a un axe principal 10 et est traversé par au moins deux broches 11, 12 selon la direction dudit axe 10. Les broches 11, 12 sont reliées entre elles par un pont électrique 13 sur une face 14 dudit sous-ensemble 3. Dans un mode de réalisation, le pont électrique 13 est de type résistif. Avantageusement, il s'agit soit d'un filament soit d'une couche métallique. Dans un autre mode de réalisation, le pont électrique 13 est de type semi-conducteur. Ladite face 14 est évidée symétriquement sur une hauteur H et une profondeur L de sorte que le diamètre externe de la partie du deuxième sous-ensemble 3 ayant été évidée soit D₂. Avantageusement, la hauteur H est comprise entre 2 et 3 mm. Dans un mode de réalisation préféré, le diamètre intérieur D₁ du premier sous-ensemble 2 est inférieur au diamètre externe D₂. Ces parties des premier 2 et deuxième 3 sous-ensembles étant mises en vis-à-vis lors du soudage ultrasons, cette différence de diamètre entre D₁ et D₂ assure une herméticité maximale et une rigidité diélectrique suffisante pour l'isolation des parties internes conductrices 11, 12 de l'initiateur. Avantageusement, le joint de soudure 16 est un joint en cisaillement. La face évidée 14 du deuxième sous-ensemble 3 présente également un évidement 17 symétrique de hauteur h et de largeur 1 pour former un îlot de surélévation du pont électrique, ceci assurant une bonne intimité entre le pont électrique 13 et la composition primaire 8. Avantageusement h est comprise entre 0,5 et 1,0 mm et la largeur 1 est comprise entre 0,2 et 0,8 mm.

Le deuxième sous-ensemble 3 est surmoulé sur des broches 11, 12. On appelle ici - broche - des moyens d'amenée de courant pour l'initiateur. Dans un premier mode de réalisation, les broches 11, 12 comprennent des électrodes. Avantageusement, les électrodes sont striées. Ces stries 18 assurent non seulement une barrière hermétique de l'initiateur le long des broches 11, 12 mais elles facilitent également la fixation du matériau plastique lors du surmoulage. Dans un deuxième mode de réalisation, les broches 11, 12 sont des fils.

Le premier 2 et deuxième 3 sous-ensembles sont réalisés dans le même matériau plastique afin de permettre leur assemblage par soudage ultrasons. Le plastique utilisé pour réaliser le premier 2 et deuxième 3 sous-ensembles est un matériau à faible reprise d'humidité. Dans un premier mode de réalisation, le plastique est un polycétone. Dans un autre mode de réalisation, le plastique est un polybutylène teraphtalate (PBT). Dans un mode de réalisation préféré, le matériau plastique est un polyamide. A titre de polyamides utilisables selon l'invention, on peut citer les polyamides à faible reprise d'humidité, et en particulier le polyamide de formule : désigné dans la présente demande par PA 6.12.

Les sous-ensembles 2, 3 de l'initiateur selon l'invention ne sauraient être limités à la description qui précède et sont susceptibles de modifications avec l'évolution des technologies. Ainsi, la figure 4 montre un joint de soudure 16 ultrason qui ne comprend pas un joint en cisaillement mais un joint en semi-cisaillement.

Le présent initiateur pyrotechnique peut avantageusement être utilisé pour la réalisation de dispositif d'applications pyrotechniques civiles, militaires et spatiales. Dans le cas où l'initiateur est en polycétone, il peut avantageusement être mis en contact ou placé à proximité de vapeurs ou liquides de produits chimiques.

## Revendications

1. Initiateur électropyrotechnique comportant un boîtier en matière plastique et une charge pyrotechnique (6), ladite charge (6) comprenant au moins une composition, le boîtier comportant deux sous-ensembles :
- un premier sous-ensemble (2), fait d'une seule pièce, comprenant une paroi (4) en plastique solidaire d'un fond (5) également en plastique, ayant une face (15), et formant un contenant,
- un deuxième sous-ensemble (3) en plastique ayant un axe principal (10), traversé par au moins deux broches (11, 12) selon la direction dudit axe (10), lesdites broches (11, 12) étant reliées entre elles par un pont électrique (13) sur une face (14) dudit sous-ensemble (3), ladite face (14) étant évidée symétriquement sur une hauteur H et une largeur L, ledit sous-ensemble (3) formant une embase,
- l'assemblage hermétique des premier (2) et deuxième (3) sous-ensembles étant réalisé par soudage ultrasons,
- **caractérisé en ce que** le diamètre intérieur D₁ du premier sous-ensemble (2) est inférieur au diamètre externe D₂ de la partie évidée du deuxième sous-ensemble (3).

2. Initiateur selon l'une des revendications 1, **caractérisé en ce que** la face évidée (14) du deuxième sous-ensemble (3) présente un évidement (17) symétrique de hauteur h et de largeur 1 pour former un îlot de surélévation du pont électrique (13).

3. Initiateur selon l'une des revendications 1 à 2, **caractérisé en ce que** le plastique utilisé pour réaliser le premier et deuxième sous-ensembles est un matériau à faible reprise d'humidité.

4. Initiateur selon la revendication 3, **caractérisé en ce que** le plastique est un polycétone.

5. Initiateur selon la revendication 3, **caractérisé en ce que** le plastique est un polybutylène teraphtalate (PBT).

6. Initiateur selon la revendication 3, **caractérisé en ce que** le plastique est un polyamide.

7. Initiateur selon la revendication 6, **caractérisé en ce que** le plastique est le polyamide PA 6.12.

8. Initiateur selon l'une des revendications 1 à 7, **caractérisé en ce que** le deuxième sous-ensemble (3) est surmoulé sur les broches (11, 12).

9. Initiateur selon la revendication 8, **caractérisé en ce que** les broches (11, 12) comprennent des électrodes.

10. Initiateur selon la revendication 9, **caractérisé en ce que** les électrodes sont striées.

11. Initiateur selon l'une des revendications 2 à 10, **caractérisé en ce que** la hauteur de vide h' est inférieure à la hauteur h+H, H étant la hauteur du talon de soudure, h la hauteur de l'îlot, et h' la différence de hauteur entre la couche (9) la plus externe de la charge pyrotechnique (6) après précompressage des compositions et la face (15) du contenant (2).

12. Initiateur selon l'une des revendications 1 et 11, **caractérisé en ce que** le joint de soudure (16) ultrason est un joint en cisaillement.

13. Initiateur selon l'une des revendications 1 et 11, **caractérisé en ce que** le joint de soudure (16) ultrason est un joint en semi-cisaillement.

14. Procédé d'assemblage d'un initiateur électropyrotechnique **caractérisé en ce qu'**il comprend :
- la réalisation d'un premier sous-ensemble (2) et d'un second sous-ensemble (3) tels que définis à l'une quelconque des revendications 1 à 10;
- le dépôt dans le premier sous-ensemble (2) de la charge pyrotechnique (6) par un procédé de chargement à sec; et
- l'assemblage par soudage ultrasons du premier et du second sous-ensembles.

15. Procédé d'assemblage d'un initiateur électropyrotechnique selon la revendication 14, **caractérisé en ce qu'**il comprend une composition primaire (8) et une composition secondaire (7), chacune des compositions (7, 8) de la charge pyrotechnique (6) étant précompressée.

16. Procédé d'assemblage d'un initiateur électropyrotechnique selon la revendication 15, **caractérisé en ce que** la composition primaire (8) est précompressée avec une pression inférieure à 120 bars et la composition secondaire (7) avec une pression supérieure à 150 bars.

## Claims

1. An electropyrotechnic initiator comprising a housing of plastic material and a pyrotechnic charge (6), said charge (6) comprising at least one composition the housing comprising two sub-assemblies:
- a first sub-assembly (2) made in a single part containing a plastic wall (4) integral with a bottom (5) also made of plastic material, having a face (15) and forming a container,
- a second plastic sub-assembly (3) having a main axis (10), crossed by at least two pins (11, 12) along the direction of said axis (10), said pins (11, 12) being connected together by an electric bridge (13) on a face (14) of said sub-assembly (3), said face (14) being notched symmetrically over a height H and a width L, said sub-assembly (3) forming a base,
- the hermetic assembly of the first (2) and second (3) sub-assemblies being made by ultrasonic welding,
- **characterised in that** the internal diameter D₁ of the first sub-assembly (2) is smaller than the external diameter D₂ of the notched portion of the second sub-assembly (3).

2. An initiator according to claim 1, **characterised in that** the notched face (14) of the second sub-assembly (3) has a symmetrical recess (17) with height h and width I to form a raised block of the electric bridge (13).

3. An initiator according to any one of claims 1 or 2, **characterised in that** the plastic material used to make the first and second sub-assemblies is a material with low regain of humidity.

4. An initiator according to claim 3, **characterised in that** the plastic material is a polyketone.

5. An initiator according to claim 3, **characterised in that** the plastic material is a terephthalate polybutylene (PBT).

6. An initiator according to claim 3, **characterised in that** the plastic material is a polyamide.

7. An initiator according to claim 6, **characterised in that** the plastic material is the polyamide PA 6.12.

8. An initiator according to any one of claims 1 to 7, **characterised in that** the second sub-assembly (3) is overmoulded on the pins (11, 12).

9. An initiator according to claim 8, **characterised in that** the pins (11, 12) comprise electrodes.

10. An initiator according to claim 9, **characterised in that** the electrodes are scored.

11. An initiator according to any one of claims 2 to 10, **characterised in that** the vacuum height h' is smaller than the height h + H, H being the height of the welding heel, h the height of the block and h' the differential height between the outmost external layer (9) of the pyrotechnic charge (6) after precompressing the compositions and the face (15) of the container (2).

12. An initiator according to any one of claims 1 to 11, **characterised in that** the ultrasonic welding joint (16) is a shear joint.

13. An initiator according to any one of claims 1 to 11, **characterised in that** the ultrasonic welding joint (16) is a semi shear-joint.

14. A method for assembling an electropyrotechnic initiator **characterised in that** it comprises :
- the making of a first sub-assembly (2) and of a second sub-assembly (3) according to any one of claims 1 to 10 ;
- said first sub-assembly (2) receiving a pyrotechnic charge (6) by a dry loading process; and
- the assembly made by ultrasonic welding of said first sub-assembly and said second sub-assembly.

15. A method for assembling an electropyrotechnic initiator according to claim 14, **characterized in that** the it comprises a primary composition (8) and a secondary composition (7), each of the composition (7, 8) of the pyrotechnic charge being pre-compressed.

16. A method for assembling an electropyrotechnic initiator according to claim 15, **characterised in that** the primary composition (8) is pre-compressed with a pressure smaller than 120 bars and the secondary composition (7) is pre-compressed with a pressure greater than 150 bars.

## Patentansprüche

1. Elektrischer pyrotechnischer Zünder mit einem Gehäuse aus Kunststoff und einer pyrotechnischen Ladung (6), wobei die Ladung (6) mindestens eine Zusammensetzung beinhaltet, wobei das Gehäuse zwei Untereinheiten umfaßt:
- eine einstückig ausgebildete erste Untereinheit (2) mit einer Wand (4) aus Kunststoff, die fest mit einem ebenfalls aus Kunststoff bestehenden Boden (5) (eher der Abschluß nach oben, also Deckel) verbunden ist, eine Fläche (15) aufweist und einen Behälter bildet,
- eine eine Hauptachse (10) aufweisende zweite Untereinheit (3) aus Kunststoff, durch die zwei Kontaktstifte (11, 12) in Richtung der Achse (10) hindurchgehen, wobei die Kontaktstifte (11, 12) miteinander durch eine elektrische Brücke (13) auf einer Fläche (14) der Untereinheit (3) verbunden sind, wobei die Fläche (14) eine symmetrische Abstufung der Höhe H und der Breite L aufweist, wobei die Untereinheit (3) einen Sockel bildet,
- wobei die hermetisch dichte Montage der ersten (2) und der zweiten Untereinheit (3) durch Ultraschallschweißen erfolgt,
**dadurch gekennzeichnet, daß** der Innendurchmesser D₁ der ersten Untereinheit (2) kleiner als der Außendurchmesser D₂ der Abstufung der zweiten Untereinheit (3) ist.

2. Zünder nach Anspruch 1, **dadurch gekennzeichnet, daß** die abgestufte Fläche (14) der zweiten Untereinheit (3) eine symmetrische Abstufung (17) der Höhe h und der Breite I aufweist, um einen erhabenen Block für die elektrische Brücke (13) zu bilden.

3. Zünder nach einem der Ansprüche 1 bis 2, **dadurch gekennzeichnet, daß** der zur Herstellung der ersten und der zweiten Untereinheit verwendete Kunststoff ein Material mit geringer Wasseraufnahme ist.

4. Zünder nach Anspruch 3, **dadurch gekennzeichnet, daß** der Kunststoff ein Polyketon ist.

5. Zünder nach Anspruch 3, **dadurch gekennzeichnet, daß** der Kunststoff ein Polybutylenterephthalat (PBT) ist.

6. Zünder nach Anspruch 3, **dadurch gekennzeichnet, daß** der Kunststoff ein Polyamid ist.

7. Zünder nach Anspruch 6, **dadurch gekennzeichnet, daß** der Kunststoff das Polyamid PA 6.12 ist.

8. Zünder nach einem der Ansprüche 1 bis 7, **dadurch gekennzeichnet, daß** die zweite Untereinheit (3) um die Kontaktstifte (11, 12) gegossen ist.

9. Zünder nach Anspruch 8, **dadurch gekennzeichnet, daß** die Kontaktstifte (11, 12) Elektroden aufweisen.

10. Zünder nach Anspruch 9, **dadurch gekennzeichnet, daß** die Elektroden geriffelt sind.

11. Zünder nach einem der Ansprüche 2 bis 10, **dadurch gekennzeichnet, daß** die lichte Höhe h' geringer als die Höhe h+H ist, wobei H die Höhe der Schweißkante, h die Höhe der Erhebung und h' die Höhendifferenz zwischen der äußersten Schicht (9) der pyrotechnischen Ladung (6) nach dem Vorkomprimieren der Zusammensetzung und der Fläche (15) des Behälters (2) angibt.

12. Zünder nach einem der Ansprüche 1 und 11, **dadurch gekennzeichnet, daß** die Ultraschallschweißnaht (16) eine Schernaht ist.

13. Zünder nach einem der Ansprüche 1 und 11, **dadurch gekennzeichnet, daß** die Ultraschallschweißnaht (16) eine Halb-Schernaht ist.

14. Verfahren zur Montage eines elektrischen pyrotechnischen Zünders, **dadurch gekennzeichnet, daß** es umfaßt:
- die Herstellung einer ersten Untereinheit (2) und einer zweiten Untereinheit (3) gemäß einem der Ansprüche 1 bis 10,
- das Anordnen der pyrotechnischen Charge (6) in der ersten Untereinheit (2) durch ein Trockenbestückungsverfahren;
- das Zusammenfügen der ersten und der zweiten Untereinheit durch Ultraschallschweißen.

15. Verfahren zur Montage eines elektrischen pyrotechnischen Zünders nach Anspruch 14, **dadurch gekennzeichnet, daß** es eine primäre Zusammensetzung (8) und eine sekundäre Zusammensetzung (7) umfaßt, wobei jede der Zusammensetzungen (7, 8) der pyrotechnischen Ladung (6) vorkomprimiert wird.

16. Verfahren zur Montage eines elektrischen pyrotechnischen Zünders nach Anspruch 15, **dadurch gekennzeichnet, daß** die primäre Zusammensetzung (8) mit einem Druck von weniger als 120 bar und die sekundäre Zusammensetzung (7) mit einem Druck über 150 bar komprimiert wird.
